# EUROPÄISCHE PATENTSCHRIFT

(11) **EP 0 230 954 B1**
(45) Veröffentlichungstag und Bekanntmachung des Hinweises auf die Patenterteilung: **09.10.1991**
(21) Anmeldenummer: 87100661.5
(22) Anmeldetag: 20.01.1987
(51) Int. Cl.: A63H 33/08

(54) **Grundelement zur Herstellung von Platten für ein Baukastensystem**
Basic element for assembling plates of a construction kit system
Elément de base pour monter les panneaux d'un système de boîte de construction

(30) Priorität: 23.01.1986 DE 3601946
(43) Veröffentlichungstag der Anmeldung: 05.08.1987
(73) Patentinhaber: PALIMONDIAL S.A., Luxembourg (LU)
(72) Erfinder: Larws, Peter, D-6390 Usingen (DE)
(74) Vertreter: Fuchs Mehler Weiss

(56) Entgegenhaltungen:
- DE-A- 3 015 697
- DE-B- 2 161 913
- DE-U- 7 007 072
- FR-A- 2 012 510
- GB-A- 890 608

## Beschreibung

Die vorliegende Erfindung betrifft ein Grundelement für die Herstellung großflächiger Platten für Baukastensysteme.

Es sind die unterschiedlichsten Baukastensysteme für Kinder, auch solche mit großflächigen Teilen, bekannt. Entweder sind jedoch die Formkosten bei exakter Herstellung der notwendigen unterschiedlichen großflächigen Teile unwirtschaftlich hoch, oder diese Teile halten bei nicht exakter Formgebung durch billigere Verfahren, wie Formblasen, in zusammengebautem Zustand sehr schlecht.

Das DE-U-7 007 072 beschreibt einen Bauteilsatz für Spielzwecke, darunter verschieden lange, als Vierkantleisten ausgebildete Elemente mit quadratischen Durchbrüchen, welche voneinander einen Abstand haben, der einer Seitenlänge, dieser quadratischen Durchbrüche entspricht. Diese Vierkantleisten können durch Verbindungselemente miteinander verbunden werden.

Die DE-A-30 15 697 beschreibt einen Bausatz zum Zusammenbauen von Spielmodellen, bestehend aus quaderförmigen Spielbauteilen, welche aus zwei Halbschalen zusammengesetzt sind.

Die Halbschalen werden in geeigneter Weise, beispielsweise durch Schweißen, Kleben oder Klipsen zu einem Bauteil zusammengefügt. Die Halbschalen bilden jedoch kein Grundelement zur Herstellung von Platten, sondern lediglich Halbzeuge für ein einziges Spielbauteil.

Ziel der vorliegenden Erfindung ist ein Grundelement für die Herstellung großflächiger Platten für ein Baukastensystem, insbesondere für ein Steckbausteinsystem. Dieses Grundelement soll bei geringen Herstellungskosten die Erzeugung von Platten unterschiedlicher Größe gestatten, welche quadratische Durchbrüche in sinnvoller Anordung aufweisen.

Dieses Ziel wird mit einem Grundelement gemäß den Patentansprüchen erreicht.

Demgemäß wird ein Grundelement von rechteckiger Gestalt mit einem Hohlkörper vorgeschlagen, der eine rechteckige Fläche und vertikale, von der Rechteckfläche sich senkrecht erstreckende Seitenkanten aufweist, die einen offenen und rechteckigen Raum zwischen sich begrenzen, wobei das Grundelement mit einem oder mehreren gleichartigen Grundelementen an den Seitenkanten verbunden werden kann, indem diese Grundelemente mit ihren offenen Seiten aufeinandergelegt werden und durch Schweißen, Kleben, Stecken, Schrauben oder auf andere geeignete Weise zu an den Stirnseiten allseitig geschlossenen Platten zusammengefügt werden können zur Herstellung von Platten für ein Baukastensystem, wobei das Grundelement mindestens acht Durchbrüche in der Rechteckfläche aufweist, die um die Entfernung a voneinander beabstandet und in einem rechteckigen Feld von wenigstens zwei Reihen von mindestens vier Durchbrüchen nebeneinander angeordnet sind, die Durchbrüche quadratisch sind und eine Seitenlänge entsprechend der Entfernung a aufweisen und der Abstand zu den äußeren Begrenzungen des Grundelements halb so groß ist wie der Abstand a zwischen den Durchbrüchen untereinander.

In vorteilhafter Weiterbildung weisen auch die Durchbrüche sich senkrecht von der Rechteckfläche erstreckende Seitenkanten auf, die bis in die Ebene der offenen Rechteckfläche des Hohlkörpers reichen.

Das Grundelement kann so ausgebildet sein, daß seine Dicke gleich dem Abstand der Durchbrüche zu der äußeren Begrenzung, also a/2 ist, so daß die zusammengefügten Grundelemente eine Plattendicke gleich dem Abstand der Durchbrüche voneinander, also von a ergeben.

Ein gleichermaßen bevorzugtes Grundelement ist so gestaltet, daß seine Dicke gleich dem Abstand der Durchbrüche voneinander, also gleich a ist, so daß die zusammengefügten Grundelemente eine Plattendicke von 2a ergeben.

Bei der erfindungsgemäßen Herstellung von Platten wird auch bei unterschiedlichster Plattengröße jeweils nur ein Formwerkzeug für das Grundelement benötigt, da dieses Grundelement unter entsprechender Anordnung der Durchbrüche mit anderen Grundelementen zu allseitig geschlossenen Platten zusammengefügt werden kann.

Das Zusammenfügen der Grundelemente kann durch Schweißen, Kleben, Stecken, Schrauben oder auf andere geeignete Weise erfolgen.

Die Figuren 1 bis 7 zeigen das erfindungsgemäße Grundelement und daraus hergestellte Platten.

Die Erfindung wird durch die Zeichnung näher erläutert.
- Figur 1: zeigt das Grundelement in der Perspektive mit acht quadratischen Durchbrüchen und in der Ansicht von der geschlossenen Seite. Das Grundelement hat die Länge L, die Breite B und die Dicke h₁. Der Abstand der Durchbrüche voneinander beträgt a und der Abstand der Durchbrüche zu den äußeren Begrenzungen a/2.
- Figur 2: zeigt einen Schnitt durch das Grundelement an der Stelle der Durchbrüche.
- Figur 3: zeigt einen Schnitt durch zwei spiegelbildlich an den offenen Flächen aneinandergeschweißte oder geklebte Grundelemente l, lʹ an der Stelle der Durchbrüche.

Wie man erkennt, können erfindungsgemäß gestaltete Grundelemente durch Zusammenfügen ihrer offenen Flächen aneinander auf die folgende Art und Weise zu großflächigen Platten der unterschiedlichsten Gestalt zusammengefügt werden:
l. spiegelbildlich
2. spiegelbildlich mit Versatz
3. spiegelbildlich mit Versatz und Drehung im rechten Winkel.

Diese Platten können mittels quadratischer bzw. runder Achsen oder mittels spezieller Verbindungselemente miteinander verbaut werden.
- Figur 4: zeigt zwei Grundelemente l, lʹ, welche mit ihren offenen Seiten spiegelbildlich zusammengefügt sind. Diese Grundelemente haben 4 × 2 = 8 Durchbrüche. Da der quadratische Durchbruch das Maß a × a hat, errechnet sich die Länge L des Grundelements wie folgt:
4 × Durchbrüche von der Kantenlänge a = 4a
+ 3 × Abstand zwischen den Durchbrüchen vom Betrag a = 3a
+ 2 × Abstand zu den äußeren Begrenzungen vom Betrag a/2 = a,
Länge l des Grundelementes mit 8 Durchbrüchen somit = 8a.
Die Breite b des Grundelementes errechnet sich folgendermaßen:
2 × Durchbrüche vom Maße a = 2a
+ l × Abstand zwischen den Durchbrüchen vom Betrag a = la
+ 2 × Abstand zu den äußeren Begrenzungen vom Betrag a/2 = la,
Breite b des Grundelementes mit 8 Durchbrüchen somit 4a.
Bei einer Dicke h₁ des Grundelementes von a/2 betragen somit die Abmessungen eines Grundelementes mit 4 × 2 = 8 Durchbrüchen L × b × h₁ = 8a × 4a × a/2.
Fügt man zwei Grundelemente zu einer Platte mit 8 Durchbrüchen zusammen (s. Figur 4), so hat die Platte die Abmessungen 8a × 4a × a.
- Figur 5: zeigt eine Platte mit 4 × 4 = l6 Durchbrüchen, zusammengefügt aus vier gleichartigen Grundelementen l, lʹ, lʺ, l‴.
Diese Platte hat dann die Abmessungen 8a × 8a × a.
- Figur 6: zeigt zwei Grundelemente 2, 2ʹ, welche mit ihren offenen Seiten spiegelbildlich zusammengefügt sind. Diese Grundelemente haben 6 × 3 = l8 Durchbrüche.
Da die quadratischen Durchbrüche das Maß a × a haben, ergeben sich für die aus den Grundelementen 2, 2ʹ zusammengefügte Platte die Abmessungen l2a × 6a × a.
- Figur 7: zeigt eine Platte mit 6 × 6 = 36 Durchbrüchen, zusammengefügt aus 4 gleichartigen Grundelementen 2, 2ʹ, 2ʺ, 2‴.
Diese Platte hat dann die Abmessungen l2a × l2a × a.

Erfindungswesentlich ist, daß die Längen des Grundelements immer ein ganzes Vielfaches, jedoch mindestens das zweifache der Breiten des Grundelementes sind.

Zum Beispiel: L : b = 2 : l
und daß bei Drehung der Grundelemente untereinander im rechten Winkel oder bei Versatz die Durchbrüche deckungsgleich bei bündiger Außenkontur der zusammengefügten Platten sind.

Diese Deckungsgleichheit der Durchbrüche wird erfindungsgemäß dadurch erreicht, daß der Abstand a der Durchbrüche gleich der Seitenlänge des Querschnittes a x a ist und daß der Abstand der Durchbrüche zu den äußeren Begrenzungen des Grundelementes gleich a/2 ist.

Somit ist es immer möglich, beliebig große Platten aus gleich großen Grundelementen zusammenzufügen; bei einem Längen/Breiten-Verhältnis des Grundelementes von 2 : 1.

Die in den Figuren 4 bis 7 gezeigten Platten lassen sich z.B. sinnvoll kombinieren mit Steckbausteinen nach der DE-B-21 61 913.

Unter Berücksichtigung gewisser Verhältnisse zwischen den Abmessungen und den Durchbrüchen ergeben sich optimale Kombinationsmöglichkeiten des Grundelementes unter Erzielung unterschiedlich großer Platten, und gleichzeitig wird sichergestellt, daß die daraus entstandenen Platten miteinander verbaut werden können.

Dies wird erfindungsgemäß dadurch erreicht, daß der Abstand der Durchbrüche untereinander a doppelt so groß ist wie der Abstand a/2 zu den äußeren Begrenzungen des Grundelementes (s. Figur 1).

Grundsätzlich gelten die gleichen Vorteile und Möglichkeiten, wenn die Durchbrüche kreisförmig sind oder eine andere beliebige Form haben (z.B. sternförmig sind mit 4 oder 8 Strahlen).

## Patentansprüche

1. Grundelement von rechteckiger Gestalt mit einem Hohlkörper, der eine rechteckige Fläche und vertikale, von der Rechteckfläche sich senkrecht erstreckende Seitenkanten aufweist, die einen offenen und rechteckigen Raum zwischen sich begrenzen, wobei das Grundelement mit einem oder mehreren gleichartigen Grundelementen an den Seitenkanten verbunden werden kann, indem diese Grundelemente mit ihren offenen Seiten aufeinandergelegt werden und durch Schweißen, Kleben, Stecken, Schrauben oder auf andere geeignete Weise zu an den Stirnseiten allseitig geschlossenen Platten zusammengefügt werden können zur Herstellung von Platten für ein Baukastensystem, wobei das Grundelement (1, 1', 12, 2', 2", 2" ') mindestens acht Durchbrüche in der Rechteckfläche aufweist, die um die Entfernung a voneinander beabstandet und in einem rechteckigen Feld von wenigstens zwei Reihen von mindestens vier Durchbrüchen nebeneinander angeordnet sind, die Durchbrüche quadratisch sind und eine Seitenlänge entsprechend der Entfernung a aufweisen und der Abstand zu den äußeren Begrenzungen des Grundelements halb so groß ist wie der Abstand a zwischen den Durchbrüchen untereinander.

2. Grundelement nach Anspruch 1, bei dem auch die Durchbrüche sich senkrecht von der Rechteckfläche erstreckende Seitenkanten aufweisen, die bis in die Ebene der offenen Rechteckfläche des Hohlkörpers reichen.

3. Grundelement nach Anspruch 1 oder 2, dessen Dicke gleich dem Abstand der Durchbrüche zu der äußeren Begrenzung, also a/2 ist, so daß die zusammengefügten Grundelemente eine Plattendicke gleich dem Abstand der Durchbrüche voneinander, also von a ergeben.

4. Grundelement nach Anspruch 1 oder 2, dessen Dicke gleich dem Abstand der Durchbrüche voneinander, also gleich a ist, so daß die zusammengefügten Grundelemente eine Plattendicke von 2a ergeben.

## Claims

1. Basic element of rectangular shape with a hollow body which has a rectangular surface and vertical side edges extending perpendicularly from the rectangular surface, which side edges limit an open and rectangular space between them, it being possible for the basic element to be connected to one or more similar basic elements at the side edges by placing the open sides of these basic elements one upon another and to be assembled to form panels closed on all sides at the end-face sides, by welding, adhesion, plugging, screwing or in another suitable manner, for making panels for a building block system, the basic element (1, 1', 12, 2', 2'', 2''') having at least eight holes in the rectangular surface which are at a distance from one another by an amount a and are arranged next to one another in a rectangular field of at least two rows of at least four holes, the holes are square and have a side length corresponding to the amount a and the distance to the outer limits of the basic element is half as large as the distance a between the holes one below the other.

2. Basic element according to claim 1, in which the holes also have side edges extending perpendicularly from the rectangular surface, which side edges extend into the plane of the open rectangular surface of the hollow body.

3. Basic element according to claim 1 or 2, the thickness of which is equal to the distance of the holes to the outer limit, that is **a**/2, so that the assembled basic elements produce a panel thickness equal to the distance of the holes from one another, that is **a**.

4. Basic element according to claim 1 or 2, the thickness of which is equal to the distance of the holes from one another, that is equal to **a**, so that the assembled basic elements produce a panel thickness of 2**a**.

## Revendications

1. Elément de base de forme rectangulaire avec un corps creux, élément qui présente une surface rectangulaire et des côtés latéraux verticaux, s'étendant perpendiculairement par rapport à la surface rectangulaire, qui limitent un espace rectangulaire ouvert, l'élément de base pouvant être relié à un ou plusieurs éléments de base similaires sur les côtés latéraux, puisque ces éléments de base sont superposés par leurs côtés ouverts et peuvent être reliés par soudage, collage, emboîtement, vissage ou toute autre méthode adéquate en plaques fermées de tous côtés sur leurs faces antérieures, en vue de la fabrication de plaques pour un système de jeux de construction, l'élément de base (1, 1', 12, 2', 2'', 2''') présentant au moins huit orifices dans la surface rectangulaire, espacés l'un de l'autre par la distance a et disposés l'un à côté de l'autre dans un champ rectangulaire d'au moins deux rangées d'au moins quatre orifices, les orifices étant carrés et présentant une longueur de côté correspondant à l'écart a et la distance avec les bords extérieurs de l'élément de base équivalant à la moitié de l'écart a entre les orifices disposés l'un sous l'autre.

2. Elément de base selon la revendication 1 caractérisé en ce que les orifices présentent aussi, s'étendant perpendiculairement par rapport à la surface rectangulaire, des côtés latéraux qui parviennent jusque dans le plan de la surface rectangulaire ouverte du corps creux.

3. Elément de base selon la revendication 1 ou 2 caractérisé en ce que son épaisseur est égale à la distance des orifices avec les bords extérieurs, autrement dit à a/2, de sorte que les éléments de base réunis forment une épaisseur de plaque égale à l'écart entre les orifices, donc égale à a.

4. Elément de base selon la revendication 1 ou 2 dont l'épaisseur est égale à l'écart entre les orifices, donc égale à a, de sorte que les éléments de base réunis donnent une épaisseur de plaque de 2a.
